# EUROPÄISCHE PATENTSCHRIFT

(11) **EP 1 407 834 B1**
(45) Veröffentlichungstag und Bekanntmachung des Hinweises auf die Patenterteilung: **09.05.2007**
(21) Anmeldenummer: 03020740.1
(22) Anmeldetag: 12.09.2003
(51) Int. Cl.: B07C 5/12, B07C 5/34

(54) **Entnahmevorrichtung mit mehreren einzeln ansteuerbaren Greifern zum Aussortieren von Fehlflaschen aus einem ersten auf einer ersten Kastenbahn geförderten Flaschenkasten**
Removal device with several individually steerable grippers for removing wrong bottles out of a first tray conveyed on a first conveyor
Dispositif d'enlevement avec plusieurs pinces commandées individuellement, pour enlever des bouteilles comportant un défaut d'une première caisse transportée sur un premier convoyeur

(30) Priorität: 26.09.2002 DE 10244804
(43) Veröffentlichungstag der Anmeldung: 14.04.2004
(73) Patentinhaber: Recop Electronic GmbH, 34123 Kassel-Waldau (DE)
(72) Erfinder: Oppermann, Knut, 34260 Kaufungen (DE)
(74) Vertreter: WALTHER, WALTHER & HINZ Patentanwälte - European Patent Attorneys

(56) Entgegenhaltungen:
- EP-A- 0 569 689
- EP-A- 0 638 478

## Beschreibung

Die vorliegende Erfindung betrifft eine Entnahmeeinrichtung mit mehreren einzeln ansteuerbaren Greifern zum Aussortieren von Fehlflaschen aus einem ersten auf einer ersten Kastenbahn geförderten Flaschenkasten, wobei die Fehlflaschen der mindestens einen Fehlflaschensorte nach Erkennen durch eine Erkennungseinrichtung durch die Entnahmeeinrichtung dem ersten Kasten entnommen werden, wobei die entnommenen Fehlflaschen in mindestens einen weiteren Kasten eingestellt werden.

Aus der DE 38 04 499 A1 ist ein Verfahren zum Sortieren von Kästen für Getränkeflaschen bekannt. Als Sortierkriterium soll hierbei die in den Kastenwandungen angeordneten Öffnungen dienen, die optoelektrisch erfasst werden.

Ebenfalls bekannt ist aus der DE 195 00 290 C2 ein Verfahren zum Aufeinanderstapeln von nach oben offenen Behältern, also insbesondere von Getränkekisten mit Hilfe eines Greifers.

Aus der DE 27 26 955 A1 ist eine Maschine zum Aus- und Einpacken von Flaschen ein- und derselben Sorte bekannt. Das Erfassen der Flaschen erfolgt mittels sogenannter Greifglocken, die in ihrer Gesamtheit beweglich sind, um so in ihrer Gesamtheit eine entsprechende Anzahl von Flaschen aus dem Flaschenkasten zu entnehmen oder in diesen einzustellen. Eine Sortierung im Sinne der Erfindung findet hier nicht statt.

Die DE 34 31 066 C2 zeigt eine Einpackmaschine zum Einpacken von Flaschen in Pappkartons. Die Pappkartons besitzen eine Facheinteilung zur Aufnahme einzelner Flaschen. Durch die Einpackmaschine findet eine Ausrichtung der Facheinteilung mit dem Ziel statt, die einzustellenden Flaschen ordnungsgemäß aufzunehmen.

Aus der US 4,055,943 ist eine Vorrichtung zum Absetzen von Flaschen in einem Karton bekannt, wobei eine Sortierung nicht stattfindet. Die Vorrichtung umfasst einen um die Flaschen umlaufenden konischen Kragen, um das Einführen der Flaschen in den Karton zu erleichtern.

Aus dem Deutschen Gebrauchsmuster G 93 14 112.2 U1 ist ein Greiforgan für eine Flasche beschrieben.

Auch die DE 299 22 623 U1 zeigt lediglich Greifer in Form von Greifertulpen, um die Flaschen im Bereich des Flaschenkopfes zu ergreifen.

Aus der DE 1 232 062 ist eine Vorrichtung zum Transport von Bügelverschlussflaschen bekannt, die derart gestaltet ist, dass die Sicherheitsbanderole während des Transports nicht beschädigt wird. Zum Sortieren unterschiedlicher Flaschentypen ist die Vorrichtung nicht geeignet.

Das vorliegende Verfahren befasst sich insbesondere mit der Sortierung von Flaschenleergut. Es gibt eine Vielzahl von Flaschen, und hier insbesondere auch von unterschiedlichen Bierflaschen. So sind beispielsweise grüne und braune Flaschen jeweils unterschiedlichster Form bekannt. Am bekanntesten sind allerdings die braunen 0,5l-Flaschen mit kurzem Hals. Aufgrund der Vielzahl von Flaschen ist beim Rücklauf der Flaschen in letzter Zeit vermehrt eine Durchmischung der einzelnen Flaschenkästen mit Flaschen verschiedensten Ursprungs festzustellen. Bevor die Flaschen zum Waschen und nachfolgendem Wiederbefüllen gegeben werden, ist dafür Sorge zu tragen, dass der Befüllung zugeführte Flaschenkästen sortenrein, also ohne Fehlflaschen oder anderes ausgedrückt, ohne Nichtproduktionsflaschen, sind. Nichtproduktionsflaschen sind solche, die nicht produziert, also nicht befüllt werden; dies können Flaschen aus dem eigenen Betrieb, aber auch solche aus anderen Betrieben sein. In diesem Zusammenhang ist eine Sortiereinrichtung bekannt, durch die in einem Kasten vorhandene Fehlflaschen nach Erkennung entnommen werden und auf Flaschenbändern abgestellt werden. Diese Flaschenbänder, die die Flaschen aufnehmen, befinden sich auf verschiedenen Ebenen. An den einzelnen Flaschenbahnen steht im Folgenden eine Vielzahl von Personal, um per Hand eine Sortierung der Flaschen nach den einzelnen Flaschenarten vorzunehmen.

Es bedarf an dieser Stelle sicherlich keiner weiteren Erläuterung, dass dieses bekannte Verfahren sehr aufwändig und entsprechend teuer ist.

In diesem Zusammenhang ist bereits aus der DE 44 29 023 A1 ein Verfahren zum Sortieren von Kunststoffflaschen aus Flaschenkästen bekannt, bei dem die einzelnen Flaschen mittels Luft angehoben werden und anhand des Gewindehalsdurchmessers sortiert werden. Dieses Verfahren versagt bei Glasflaschen und bei Flaschen, die, obwohl unterschiedlich, jedoch einen gleichen Flaschenhals aufweisen. Da die aussortierten Flaschen in Führungsschienen als Speicher eingefädelt werden, sind für die weitere Verwendung der Flaschen darüber hinaus noch nachfolgende Sortiervorgänge erforderlich, die zeitaufwändig sind und das Sortieren verteuern.

Aus der EP 0 569 689 A2 ist ein Verfahren und eine Vorrichtung zum Sortieren von Flaschen bekannt, bei denen die Flaschen in Kästen zugeführt werden, auf ihre Zugehörigkeit zu mindestens einer bestimmten Sorte hin überprüft werden, zumindest teilweise dem Kasten entnommen und nach Sorten gekennzeichnet wieder in Kästen eingesetzt werden. Hierbei wird vorgeschlagen, mittels einer steuerbaren Greifvorrichtung direkt, d. h. ohne Zwischenspeicherung, die Flaschen von Kasten zu Kasten umzustellen, um sortenreine Kästen zu erzeugen.

Nachteilig bei diesen bekannten Sortiereinrichtungen ist, dass es immer wieder zu Beschädigungen oder Zerstörung einzelner Flaschen kommt, wenn diese von der Greifeinrichtung erfasst und transportiert werden, da die Flaschen aneinander schlagen.

Der Erfindung liegt daher die Aufgabe zu Grunde, eine Entnahmeeinrichtung bereitzustellen, mit der eine Beschädigung oder Zerstörung von Flaschen weitgehend vermieden wird.

Die Aufgabe wird durch die Merkmale des Anspruchs 1 gelöst.

Eine solche Entnahmeeinrichtung zur Durchführung des Verfahrens umfasst mehrere Greifer. Durch diese Greifer wird die Flasche im Bereich des Flaschenkopfes erfasst. Ein solcher Greifer arbeitet pneumatisch und zieht die Flasche entweder durch Unterdruck an, oder aber der Greifer ist rein mechanisch ausgebildet und ergreift die Flasche im Bereich des Flaschenkopfes.

Die mehreren Greifer sind jeweils einzeln ansteuerbar. Dies vor folgendem Hintergrund. Wie bereits an anderer Stelle erläutert, werden mit Hilfe der Entnahmeeinrichtungen die Fehlflaschen aus einem Flaschenkasten entnommen. Dieser Fehlflaschen können dann entweder zusammen in einem weiteren Flaschenkasten abgestellt werden, oder entsprechend ihrer Sorte den unterschiedlichen Kästen zugeordnet und dort eingestellt werden. Das heißt, dass selektiv einzelne Flaschen einem entsprechenden Flaschenkasten zugeordnet werden. Hierzu ist dann notwendig, dass die Greifer jeweils einzeln ansteuerbar sind, um die Flaschen selektiv einem Flaschenkasten zuordnen zu können. Einem solchen Greifer, der vorzugsweise zur Betätigung einen Kolbenzylinderantrieb aufweist, ist ein Gefach einer Gefacheinrichtung zugeordnet. Eine solche Gefacheinrichtung zeichnet sich im einfachsten Fall durch einen Flaschenkasten aus, wobei im Bereich des Bodens Öffnungen vorgesehen sind, durch die die Greifer ragen. Hieraus wird deutlich, dass durch die Greifer die jeweiligen Flaschen in jeweils ein Gefach eingezogen werden. Der Vorteil der Anordnung der Greifer in einer Gefacheinrichtung besteht darin, dass bei schneller Bewegung der Entnahmeeinrichtung ein Schaukeln der Flaschen vermieden wird, da diese, wie bereits ausgeführt, im Fach einhängen und maximal gegen die Wände des Gefaches stoßen können. Eine Zerstörung der Flaschen durch Aneinanderschlagen ist somit ausgeschlossen.

Anhand der Zeichnungen wird die Erfindung nachstehend beispielhaft näher erläutert.
- Fig. 1a und Fig. 1b: zeigen schematisch den Lauf der Flaschenkästen nach der zuvor beschriebenen ersten Ausführungsform in zwei Varianten;
- Fig. 2: zeigt schematisch den Lauf der Flaschenkästen nach der zuvor beschriebenen zweiten Ausführungsform;
- Fig. 3: zeigt schematisch die Ausbildung des Greifers in Verbindung mit der Gefacheinrichtung;
- Fig. 4: zeigt schematisch eine Draufsicht auf eine Anordnung einer Entnahmeeinrichtung mit drei parallelen in einer Ebene liegender Kastenbahnen.
- Fig. 5: zeigt eine andere Stellung der Entnahmeeinrichtung aus Fig. 4.

Gemäß Fig. 1 ist eine erste Kastenbahn 1 vorgesehen, wobei parallel zu dieser ersten Kastenbahn 1 eine zweite Kastenbahn 2, sowie eine dritte und vierte Kastenbahn 3 und 4 vorgesehen sind. Der erste Kasten 10 kommt in den Bereich der ersten Entnahme. Dort werden durch die erste Entnahmeeinrichtung im vorliegenden Beispiel drei Fehlflaschen in den Kasten 20 der Kastenbahn 2 überführt. Nach der Entnahme der Fehlflaschen verbleibt der Kasten 10 auf der Kastenbahn 1, wird dort nachfolgend wieder befüllt mit Flaschen der gleichen Sorte und folgt dem weiteren Produktionsverlauf.

In Bezug auf diesen zweiten Kasten 20 mit den drei Fehlflaschen bestehen nun zwei Varianten. Zum ersten kann vorgesehen sein, diese drei Fehlflaschen zu entnehmen und entsprechend der Anzahl der Fehlflaschensorten diese auf entsprechend viele Kästen zu verteilen, wobei die Kästen 30, 40 auf parallelen Kastenbahnen 3 und 4 verlaufen. Diese Variante wird dann zu bevorzugen sein, wenn auf der ersten Kastenbahn viele Kästen mit Fehlflaschen anstehen. Dies deshalb, weil dieser Kasten 20 unmittelbar nach seiner Entleerung als Pufferkasten der ersten Entnahme bzw. der ersten Entnahmeeinrichtung und ersten Erkennungseinrichtung wieder zugeführt werden kann (Pfeil 100). Eine zweite Variante zeichnet sich dadurch aus, dass der Kasten auf der zweiten Kastenbahn 2 als Sortierkasten verbleibt. Das heißt, bis auf eine Fehlflaschensorte werden ihm alle anderen Fehlflaschen unterschiedlicher Fehlflaschensorten entnommen, wobei dann dieser Kasten 20 mit den entsprechenden Flaschen dieser Flaschensorte aufgefüllt wird. Die Fehlflaschen aus diesem Kasten werden Kästen auf parallelen Kastenbahnen zugeordnet, wie dies bereits zuvor beschrieben worden ist. Diese Variante bietet sich dann an, wenn vor der ersten Entnahme wenig Kästen mit Fehlflaschen anstehen. Insofern ist dort der Bedarf an Pufferkästen wesentlich geringer als dies bei der ersten Variante der Fall ist.

Eine zweite Ausführungsform zeichnet sich gemäß Fig. 2 dadurch aus, dass wiederum ein erster Flaschenkasten 10 auf einer ersten Kastenbahn 1 vorgesehen ist, wobei dieser Flaschenkasten 10 wiederum drei Fehlflaschen enthält. Nunmehr wird im Unterschied zur ersten Ausführungsform dieser Flaschenkasten komplett auf die Kastenbahn 2 ausgeschleust. Auf der Kastenbahn 2 befindet sich die erste Entnahme mit der ersten Entnahmeeinrichtung und der ersten Erkennungseinrichtung, die dafür sorgt, dass die drei Fehlflaschen diesem Kasten 10 entnommen werden. Der Kasten 10 folgt dann der Kastenbahn 2 und wird schlussendlich wieder auf die erste Kastenbahn 1 zurückgeschleust.

In Bezug auf die nachfolgende Sortierung der drei Fehlflaschen des ersten Kastens 10 auf der Kastenbahn 2 in weitere Kästen 30, 40 auf den Kastenbahnen 3 und 4 besteht, wie bereits zuvor erläutert, die Variante einem zweiten Kasten 30 alle Fehlflaschen zuzuordnen, um dann in nachfolgenden Sortierstufen eine weitere Sortierung der Flaschen dieses Kastens komplett in andere Kästen vorzunehmen, oder aber diesen Kasten 30 ebenfalls als Sortierkasten zu verwenden und eine Fehlflaschensorte in diesem Kasten zu belassen, um diesen dann nach Füllung auf der zweiten Bahn weiter zu befördern. Im Fall der ersten Variante würde der leere Kasten unmittelbar wieder als Pufferkasten auf der Kastenbahn 3 Verwendung finden.

Gegenstand der Erfindung ist, wie bereits ausgeführt, auch eine Entnahmeeinrichtung, insbesondere zur Durchführung des Verfahrens, wie zuvor beschrieben. Gemäß Fig. 3 zeichnet sich diese Entnahmeeinrichtung 50 durch eine Gefacheinrichtung 60 mit den insgesamt mit 70 bezeichneten Greifern aus.

Die Gefacheinrichtung 60 besteht aus einzelnen länglichen Gefachen 65, die in etwa die Größe der aufzunehmenden Flasche, beispielsweise dem Durchmesser einer Bierflasche, entsprechen. Insofern ist diese Gefacheinrichtung durchaus vergleichbar mit einem herkömmlichen Flaschenkasten, bei dem der Boden fehlt. Im Bereich des fehlenden Bodens befinden sich die mit 70 bezeichneten Greifer. Diese Greifer zeichnen sich an einem Ende durch die eigentliche Greifeinrichtung 75 aus und besitzen zur Betätigung einen Kolbenzylinderantrieb 76, um die Greifeinrichtung entsprechend dem Pfeil 78 zu verfahren. Wesentlich hierbei ist, dass die einzelnen Greifer durch die Erkennungseinrichtung einzeln ansteuerbar sind. Hierdurch wird die Möglichkeit eröffnet, einzelne Flaschen einer Vielzahl von Fehlflaschen unterschiedlicher Sorte sortenrein im jeweiligen Kasten abzusetzen.

Fig. 4 zeigt schematisch die Entnahmeeinrichtung 50 auf einem Gestell 100 über drei Flaschenbahnen 1, 2 und 3. Die Entnahmeeinrichtung 50 ist hierbei in X- und in Y-Richtung in dem Gestell 90 verfahrbar gehalten, wobei die Entnahmeeinrichtung zur Sortierung über jeden der im vorliegenden Fall zwölf Flaschenkästen 95 auf den jeweiligen Kastenbahnen 1 und 3 verfahrbar ist, wie sich dies beispielsweise auch aus Figur 5 ergibt.

## Patentansprüche

1. Entnahmeeinrichtung mit mehreren einzeln ansteuerbaren Greifern zum Aussortieren von Fehlflaschen aus einem ersten auf einer ersten Kastenbahn geförderten Flaschenkasten (10), wobei die Fehlflaschen der mindestens einen Fehlflaschensorte nach Erkennen durch eine Erkennungseinrichtung durch die Entnahmeeinrichtung dem ersten Kasten entnommen werden, wobei die entnommenen Fehlflaschen in mindestens einen weiteren Kasten eingestellt werden,
**dadurch gekennzeichnet,**
**dass** jedem Greifer (70) ein Gefach (65) einer Gefacheinrichtung (60) zugeordnet ist, wobei die Flasche durch den Greifer in das Gefach (65) eingezogen wird.

2. Entnahmeeinrichtung nach Anspruch 1,
**dadurch gekennzeichnet,**
**dass** der Greifer (70) einen Kolben-Zylinderantrieb (76) aufweist.

## Claims

1. A removal device with several individually steerable grippers for sorting out foreign bottles from a first bottle crate (10) conveyed on a first crate track, said foreign bottles of the at least one bottle type being removed from said first crate by said removal device after having been detected by a detecting device, with the removed foreign bottles being placed into at least one additional crate,
**characterized in**
**that** a compartment (65) of a compartmented device (60) is associated with each gripper (70), the bottle being drawn into the compartment (65) by the gripper.

2. The removal device as set forth in claim 1,
**characterized in**
**that** the gripper (70) comprises a piston and cylinder drive (76).

## Revendications

1. Système de prélèvement avec plusieurs organes de préhension à commande individuelle pour trier des bouteilles non conformes d'une première caisse de bouteilles (10) transportée sur un premier convoyeur de caisses, les bouteilles non conformes de l'au moins une sorte de bouteilles étant prélevées de la première caisse par le système de prélèvement, après détection par un système de détection, les bouteilles non conformes prélevées étant déposées dans au moins une autre caisse,
**caractérisé en ce**
**qu'**un compartiment (65) d'un dispositif compartimenté (60) est associé à chaque organe de préhension (70), l'organe de préhension faisant rentrer la bouteille dans le compartiment (65) en l'attirant dans celui-ci.

2. Système de prélèvement selon la revendication 1,
**caractérisé en ce**
**que** l'organe de préhension (70) comporte un entraînement à piston et cylindre (76).
